# EUROPÄISCHE PATENTSCHRIFT

(11) **EP 0 736 140 B1**
(45) Veröffentlichungstag und Bekanntmachung des Hinweises auf die Patenterteilung: **10.12.1997**
(21) Anmeldenummer: 94928398.0
(22) Anmeldetag: 29.09.1994
(51) Int. Cl.: F04B 7/02, F04B 7/00

(54) **SCHIEBERVORRICHTUNG FÜR EINE ZWEIZYLINDER-DICKSTOFFPUMPE**
SLIDE VALVE FOR A TWIN-CYLINDER PUMP FOR VISCOUS FLUIDS
DISTRIBUTEUR A TIROIR POUR POMPE A MATIERES EPAISSES A DEUX CYLINDRES

(30) Priorität: 24.12.1993 DE 4344632
(43) Veröffentlichungstag der Anmeldung: 09.10.1996
(73) Patentinhaber: PUTZMEISTER Aktiengesellschaft, 72631 Aichtal (DE)
(72) Erfinder: SCHLECHT, Karl, D-70794 Filderstadt (DE); HURR, Hellmut, D-72760 Reutlingen (DE)
(74) Vertreter: Wolf, Eckhard, Dr.-Ing.
(86) Internationale Anmeldenummer: EP9403250
(87) Internationale Veröffentlichungsnummer: WO9518304

(56) Entgegenhaltungen:
- WO-A-80/01594
- DE-A- 2 162 406
- DE-A- 2 638 162

## Beschreibung

Die Erfindung betrifft eine Schiebervorrichtung für eine Pumpe mit zwei im Gegentakt arbeitenden Förderzylindern zum Fördern von Dickstoffen, die der Pumpe über einen Materialaufgabebehälter zugeleitet werden, mit einem in den Materialaufgabebehälter eingreifenden, im wesentlichen C-förmig gekrümmten Schwenkrohr, das mit seinem einen, oberen Ende über eine Rohrdrehverbindung an eine starre Förderleitung angeschlossen und um eine zu den Achsen der Förderzylinder im wesentlichen parallele Achse mittels eines Umsteuermechanismus so drehbar angeordnet ist, daß sein anderes, mit einem Verschleißring bestücktes unteres Ende im Wechsel an die Öffnungen der an der Rückwand des Materialaufgabebehälters angeschlossenen Förderzylinder anschließt und dort mittels einer Druck- oder Spannvorrichtung gegen den Rand der Durchbrüche einer zwischengeschalteten Verschleißplatte anpreßbar ist, wobei der Umsteuermechanismus einen auf der Außenseite der Rückwand des Materialaufgabebehälters oberhalb der Förderzylinder angeordneten Umsteuerhebel aufweist, dessen eines Ende mit dem oberen Ende des Schwenkrohrs starr verbindbar ist und an dessen anderem Ende zwei im wesentlichen quer zu den Förderzylindern und zur Förderleitung ausgerichtete, an förderzylinderfesten Lagern nach entgegengesetzten Seiten abgestützte, gegensinnig betätigbare Antriebszylinder mit den einander zugewandten Enden ihrer Kolben oder Kolbenstangen angelenkt sind.

Schiebervorrichtungen dieser Art (DE-C-21 62 406) sind wegen ihrer gedrängten Bauweise besonders für Autobetonpumpen geeignet, bei denen das an das Schiebergehäuse angrenzende Förderrohr eine Verbindung zu dem auf dem vorderen Teil des Fahrgestells ruhenden Fördermast bildet und bei denen der Materialaufgabebehälter von der rückwärtigen Stirnseite des Fahrgestells her mühelos beschickt werden kann. Die einem hohen Verschleiß ausgesetzten Teile der Schiebervorrichtung sind von der Oberseite des Materialaufgabebehälters her leicht zugänglich und können daher einfach ausgewechselt werden. Weiter ist es bei einer Schiebervorrichtung dieser Art bekannt, daß der Umsteuerhebel mit doppelt-wirkenden Zylindern betätigt wird, die beim Hin- und Herhub abwechselnd bodenseitig und stangenseitig mit Drucköl beaufschlagt werden. Die Hydraulikzylinder sind dabei zylinderseitig und stangenseitig jeweils mit einer Lasche an einem Lagerbock des Fahrgestells oder des Umsteuerhebels gelagert, wobei in den Lagerstellen ein Spiel für die Überbrückung eines gewissen Verschleißweges vorgesehen ist. Bei dieser Konstruktion wird jedoch als nachteilig angesehen, daß die Anlenkstellen der Antriebszylinder wegen der hohen auftretenden Belastungen zu einem frühzeitigen Ausschlagen neigen und daß der im Bereich der Lagerstellen überbrückbare Verschleißweg relativ klein ist, so daß nur ein verhältnismäßig kleiner Verschleiß im Verschleißring und in der Verschleißplatte zulässig ist.

Ausgehend hiervon liegt der Erfindung die Aufgabe zugrunde, eine Schiebervorrichtung der eingangs angegebenen Art zu entwickeln, die einen großen Verschleißweg überbrücken kann und die trotzdem mit einfachen Mitteln die beim Umsteuervorgang auftretenden Biegekräfte mit einfachen Mitteln aufzunehmen vermag.

Zur Lösung dieser Aufgabe wird gemäß der Erfindung vorgeschlagen, daß die Antriebszylinder an ihren förderzylinderseitigen und an ihren umschalthebelseitigen Lagerstellen mittels Kugelköpfen in Kugelpfannen abgestützt sind, daß die Antriebszylinder in ihrer Betätigungsrichtung einen zur Rückwand offenen stumpfen Winkel miteinander einschließen und daß der Umsteuerhebel einen förderleitungsseitig auskragenden Stützarm aufweist, auf welchem ein förderleitungsseitig an das obere Schwenkrohrende angeschlossenes Verlängerungsrohr abstützbar ist. Mit diesen Maßnahmen kann ein relativ großer Verschleißweg der Schiebervorrichtung überbrückt werden, ohne daß es zu einer unerwünschten Durchbiegung oder Tordierung des Umsteuerhebels kommt.

Als besonders vorteilhaft hat es sich dabei erwiesen, wenn das Schwenkrohr und das Verlängerungsrohr am oberen Ende des Schwenkrohrs an einem Flansch lösbar miteinander starr verbunden sind, wobei das geradlinig in Richtung Förderleitung über den Flansch überstehende und an der Rohrdrehverbindung mit der Förderleitung verbundene Verlängerungsrohr auf dem Stützarm aufliegt.

Der Stützarm kann zu diesem Zweck mit seinem vorzugsweise eine Lagerschale tragenden Ende lose gegen das Verlängerungsrohr anliegen oder lösbar mit dem Verlängerungsrohr verbunden werden.

Eine weitere vorteilhafte Ausgestaltung der Erfindung sieht vor, daß der Flansch zusammen mit dem Schwenkrohr und dem Verlängerungsrohr lösbar mit einem den Stützarm aufweisenden Teil des Umsteuerhebels beispielsweise mittels zweier Spannschrauben verbunden ist. Damit können das Schwenkrohr und/oder das Verlängerungsrohr mit wenigen Handgriffen beispielsweise zu Wartungszwecken von der Betonpumpe abgenommen werden, ohne daß der Materialaufgabebehälter und der Umsteuerhebel demontiert werden müssen.

Aufgrund des erfindungsgemäßen Stützarms am Umsteuerhebel ist es möglich, die Antriebszylinder als einfachwirkende Plungerzylinder auszubilden, deren Plungerkolben abwechselnd mit dem Druckmittel beaufschlagbar sind. Der Vorteil des Plungerzylinders ist vor allem in seiner robusten Bauweise und in dem dadurch bedingten wartungsfreien Betrieb zu sehen.

Mit den erfindungsgemäßen Kugelköpfen ist es möglich, den zwischen den Antriebszylindern eingeschlossenen stumpfen Winkel nach Maßgabe des Verschleißzustandes der Verschleißplatte und/oder des Verschleißrings in einem weiten Bereich, beispielsweise zwischen 177° und 145° zu variieren und dabei gleichzeitig zu erreichen, daß schon aufgrund der gegenseitigen Winkelstellung der Antriebszylinder eine den Verschleißring auf die Verschleißplatte anpressende Kraftkomponente auf das Schwenkrohr ausgeübt wird.

Mit den erfindungsgemäßen Maßnahmen ist es wegen des großen überbrückbaren Verschleißweges möglich, die Standzeit der Verschleißteile zu erhöhen, wenn der auf dem einen Schwenkrohrende angeordnete Verschleißring aus einem homogenen verschleißfesten Guß- oder Sintermaterial, vorzugsweise aus einem verschleißfesten Stahlguß besteht.

Eine bevorzugte Ausgestaltung oder alternative Ausführungsform der Erfindung sieht vor, daß der Verschleißring und/oder die Verschleißplatte aus einem porösen Keramikmaterial, vorzugsweise aus Oxidkeramik besteht, dessen Kapillarporen mit einem Metall, vorzugsweise mit einem Leichtmetall, wie Aluminium, als zähigkeitserhöhendes Bindemittel gefüllt sind.

Im folgenden wird die Erfindung anhand eines in der Zeichnung in schematischer Weise dargestellten Ausführungsbeispiels näher erläutert. Es zeigen
- Fig. 1: einen Ausschnitt einer Zweizylinder-Dickstoffpumpe in teilweise aufgebrochener schaubildlicher Darstellung;
- Fig. 2: eine Rückseitenansicht des Umschaltmechanismus der Schiebervorrichtung nach Fig. 1 in teilweise geschnittener Darstellung;
- Fig. 3: einen Schnitt entlang der Schnittlinie III-III der Fig. 2;
- Fig. 4: einen Schnitt entlang der Schnittlinie IV-IV der Fig. 3 in abgebrochener Darstellung.

Die in der Zeichnung gezeigte Zweizylinder-Dickstoffpumpe ist für den Einsatz in Autobetonpumpen bestimmt. Sie besteht im wesentlichen aus zwei Förderzylindern 10, mit hydraulisch im Gegentakt angetriebenen Förderkolben 12, einem Materialaufgabebehälter 14 und einer mit einem C-förmigen Schwenkrohr 16 von oben her in den Materialaufgabebehälter 14 eingreifenden, mit einem Umsteuermechanismus 18 betätigbaren Schiebervorrichtung 20. Die Förderzylinder 10 sind im unteren Bereich über Öffnungen 22 an die Rückwand 24 des Materialaufgabebehälters 14 angeschlossen, wobei die Öffnungen 22 auf der Innenseite des Materialaufgabebehälters 14 durch eine brillenförmige Verschleißplatte 26 begrenzt sind. Das Schwenkrohr 16 liegt mit seinem unteren, einen Verschleißring 28 tragenden Ende gegen die Verschleißplatte 26 an und wird durch den Umsteuermechanismus 18 in Abhängigkeit von der Bewegungsrichtung der Förderkolben 12 in den Förderzylindern 10 vor die eine oder andere Öffnung 22 geschwenkt. Auf diese Weise wird bei in Richtung des Pfeils 30 zurückbewegtem Förderkolben 12 Material aus dem Materialaufgabebehälter 14 in Richtung des Pfeils 32 durch die offene Öffnung 22 in den betreffenden Förderzylinder 10 angesaugt, während über den anderen Förderkolben 12 Material in Richtung der Pfeile 34, 36,38 durch das Schwenkrohr 16 hindurch in eine hinter der Rückwand 24 des Materialaufgabebehälters 14 befindliche Förderleitung transportiert wird. Zu diesem Zweck ist das Schwenkrohr 16 über einen Flansch 40 mit einem Verlängerungsrohr 42 verbunden, das seinerseits über eine nicht dargestellte Rohrdrehverbindung an eine nicht dargestellte Förderleitung beispielsweise eines Betonverteilermasts angeschlossen ist.

Der Flansch 40 ist mittels zweier Spannschrauben 44 mit dem Umsteuerhebel 46 des Umsteuermechanismus 18 lösbar verbunden, der an seinem unteren Ende zwei nach entgegengesetzten Seiten weisende, als Kugelpfannen ausgebildete Lagerstellen 48 für den Anschluß je eines kolbenseitigen Kugelkopfes 50 der beiden Antriebszylinder 52 des Umsteuermechanismus 18 aufweist. Auf der Zylinderseite sind die Antriebszylinder 52 mit einem weiteren Kugelkopf 54 in je einer förderzylinderfesten, als Kugelpfanne ausgebildeten Lagerstelle 56 gelagert. Die Antriebszylinder 52 sind einseitig über die Anschlüsse 58 mit Drucköl beaufschlagbar und enthalten einen den Kugelkopf 50 tragenden Plungerkolben 60. Die Antriebszylinder 52 sind so eingebaut, daß sie in ihrer Längserstreckung einen zur Rückwand des Materialaufgabebehälters 14 hin offenen stumpfen Winkel β = 180° - 2α einschließen (vgl. Fig. 3), wobei der Winkel α je nach Verschleißzustand der Verschleißplatte 26 und des Verschleißrings 28 zwischen etwa 2° und 20° betragen kann.

Um ein dichtes Anliegen des unteren Endes des Schwenkrohrs 16 an der Verschleißplatte 26 zu gewährleisten, wird auf den unteren Arm des Schwenkrohrs über die von außen betätigbare Stellschraube 62 und ein entsprechendes Druckstück eine senkrecht zur Rückwand 24 des Materialaufgabebehälters 14 wirkende Kraft ausgeübt, wobei während des Pumpvorgangs der Verschleißring 28 zusätzlich über hydrostatische Kräfte innerhalb des Schwenkrohrs gegen den jeweiligen Öffnungsrand der Verschleißplatte 26 angepreßt wird. Im Zuge der Verschleißnachstellung wandert der Umsteuerhebel 46 von der Rückwand 24 weg in Richtung Förderleitung.

Auf der Förderleitungsseite des Umsteuerhebels 46 ist ein Stützarm 64 angeschweißt, dessen nach oben weisendes freies Ende eine Lagerschale 66 trägt, in der das mit dem Schwenkrohr 16 verbundene Verlängerungsrohr 42 abgestützt ist. Der Stützarm 64 nimmt die beim Pumpund Schwenkvorgang am Umsteuerhebel 46 auftretenden Biegemomente auf und überträgt diese auf das Verlängerungsrohr 42 und das Schwenkrohr 16. Gleichwohl wird mit dieser Anordnung erreicht, daß zu Wartungszwecken oder im Verschleißfall das Verlängerungsrohr 42 und das Schwenkrohr 16 durch Lösen der Spannschrauben 44 und/ oder der Flanschschrauben 68 einfach abgenommen werden können, ohne daß dazu der Umsteuerhebel 46 und dessen Stützarm 64 entfernt werden müssen.

An der Unterseite des Materialaufgabebehälters 14 befindet sich eine mit einem Schwenkdeckel 70 verschließbare Öffnung 72, über die der Materialaufgabebehälter 14 vollständig entleert werden kann.

Zusammenfassend ist folgendes festzustellen: Die Erfindung bezieht sich auf eine Schiebervorrichtung für Zweizylinder-Dickstoffpumpen, insbesondere für den Einsatz in fahrbaren Betonpumpen. Die Schiebervorrichtung 20 weist ein im wesentlichen C-förmig gekrümmtes Schwenkrohr 16 auf, das mit seinem oberen Ende über eine Rohrdrehverbindung an eine Förderleitung angeschlossen ist und um eine zu den Achsen der Förderzylinder 10 im wesentlichen parallele Achse mittels eines Umsteuermechanismus 18 so drehbar angeordnet ist, daß sein unteres, mit einem Verschleißring 28 bestücktes Ende im Wechsel an die Öffnungen 22 der an der Rückwand eines Materialaufgabebehälters 14 angeschlossenen Förderzylinder 10 anschließt. Um einen großen Verschleißweg des Schwenkrohrs 16 überbrücken zu können, sind die zweckmäßig als Plungerzylinder ausgebildeten Antriebszylinder 52 an ihren Lagerstellen mittels Kugelköpfen in Kugelpfannen abgestützt und schließen in ihrer Betätigungsrichtung einen zur Rückwand offenen stumpfen Winkel miteinander ein. Außerdem ist ein Umsteuerhebel vorgesehen, der förderleitungsseitig einen Stützarm 64 aufweist, auf welchem ein förderleitungsseitig an das obere Schwenkrohrende angeschlossenes Verlängerungsrohr 42 abstützbar ist.

## Patentansprüche

1. Schiebervorrichtung für eine Pumpe mit zwei im Gegentakt arbeitenden Förderzylindern (10) zum Fördern von Dickstoffen, die der Pumpe über einen Materialaufgabebehälter (14) zugeleitet werden, mit einem in den Materialaufgabebehälter (14) eingreifenden, im wesentlichen C-förmig gekrümmten Schwenkrohr (16), das mit seinem einen, oberen Ende über eine Rohrdrehverbindung an eine Förderleitung angeschlossen und um eine zu den Achsen der Förderzylinder im wesentlichen parallele Achse mittels eines Umsteuermechanismus (18) so drehbar angeordnet ist, daß sein anderes, mit einem Verschleißring bestücktes unteres Ende im Wechsel an die Öffnungen (22) der an der Rückwand (24) des Materialaufgabebehälters (14) angeschlossenen Förderzylinder (10) anschließt und dort mittels einer Druck- oder Spannvorrichtung (62) gegen den Rand der Durchbrüche einer zwischengeschalteten Verschleißplatte (26) anpreßbar ist, wobei der Umsteuermechanismus (18) einen auf der Außenseite der Rückwand (24) des Materialaufgabebehälters (14) oberhalb der Förderzylinder (10) angeordneten Umsteuerhebel (46) aufweist, dessen eines Ende mit dem oberen Ende des Schwenkrohrs (16) starr verbindbar ist und an dessen anderem Ende zwei im wesentlichen quer zu den Förderzylindern (10) und zur Förderleitung (42) ausgerichtete, an förderzylinderfesten Lagerstellen (56) nach entgegengesetzten Seiten abgestützte, gegensinnig betätigbare Antriebszylinder (52) mit den einander zugewandten Enden (50) ihrer Kolben (60) oder Kolbenstangen angelenkt sind, **dadurch gekennzeichnet**, daß die Antriebszylinder (52) an ihren förderzylinderseitigen und an ihren umschalthebelseitigen Lagerstellen (48,56) mittels Kugelköpfen (50,54) in Kugelpfannen (48,56) abgestützt sind, daß die Antriebszylinder (52) in ihrer Betätigungsrichtung einen zur Rückwand (24) offenen stumpfen Winkel miteinander einschließen, und daß der Umsteuerhebel (46) einen förderleitungsseitig auskragenden Stützarm (64) aufweist, auf welchem ein förderleitungsseitig an das obere Schwenkrohrende angeschlossenes Verlängerungsrohr (42) abstützbar ist.

2. Schiebervorrichtung nach Anspruch 1, **dadurch gekennzeichnet,** daß das Schwenkrohr (16) und das Verlängerungsrohr (42) an einem Flansch (40) lösbar miteinander starr verbunden sind wobei das geradlinig in Richtung Förderleitung über den Flansch (40) überstehende und über die Rohrdrehverbindung mit der Förderleitung verbundene Verlängerungsrohr (42) auf dem Stützarm (64,66) aufliegt.

3. Schiebervorrichtung nach Anspruch 1 oder 2, **dadurch gekennzeichnet,** daß der Stützarm (64) mit seinem vorzugsweise eine Lagerschale tragenden freien Ende lose gegen das Verlängerungsrohr (42) anliegt.

4. Schiebervorrichtung nach einem der Ansprüche 1 bis 3, **dadurch gekennzeichnet,** daß der Stützarm (64) an seinem freien Ende mit dem Verlängerungsrohr (42) lösbar verbunden ist.

5. Schiebervorrichtung nach einem der Ansprüche 1 bis 4, **dadurch gekennzeichnet,** daß das Schwenkrohr (16) lösbar mit dem Umsteuerhebel (46) verbindbar ist.

6. Schiebervorrichtung nach einem der Ansprüche 2 bis 5, **dadurch gekennzeichnet,** daß der Flansch (40) zusammen mit dem Schwenkrohr (16) und dem Verlängerungsrohr (42) lösbar mit dem den Stützarm (62) aufweisenden Teil des Umsteuerhebels (46) verbunden ist.

7. Schiebervorrichtung nach einem der Ansprüche 1 bis 6, **dadurch gekennzeichnet,** daß der zwischen den Achsen der Antriebszylinder (52) eingeschlossene stumpfe Winkel nach Maßgabe des Verschleißzustands der Verschleißplatte (26) und/oder des Verschleißrings (28) 177° bis 140° beträgt.

8. Schiebervorrichtung nach einem der Ansprüche 1 bis 7, **dadurch gekennzeichnet,** daß der auf dem Schwenkrohrende angeordnete Verschleißring (28) aus homogen verschleißfestem Guß- oder Sintermaterial, vorzugsweise aus verschleißfestem Stahlguß besteht.

9. Schiebervorrichtung nach einem der Ansprüche 1 bis 7, **dadurch gekennzeichnet**, daß der Verschleißring (28) und/oder die Verschleißplatte (26) aus einem porösen Keramikmaterial, vorzugsweise aus Oxidkeramik, besteht, dessen Poren mit einem Metall, vorzugsweise einem Leichtmetall, wie Aluminium, gefüllt sind.

10. Vorrichtung nach einem der Ansprüche 1 bis 9, **dadurch gekennzeichnet,** daß die mit einem Plungerkolben (60) bestückten einfach-wirkenden Antriebszylinder (52) abwechselnd mit Druckmittel beaufschlagbar sind.

## Claims

1. A slide valve device for a pump with two oppositely working conveying cylinders (10) for the conveyance of thick matter supplied to the pump via a material feed container (14), with a pivoting pipe (16) which is received by the material feed container (14) and is curved in an essentially C-shaped manner and which is connected at its upper end to a conveying conduit via a rotary pipe connection and is arranged rotatably by means of a changeover mechanism (18) about an axis that extends essentially parallel to the axes of the conveying cylinders, in such a way that its other lower end equipped with a wear ring is connected alternately to orifices (22) of the conveying cylinders (10) connected to a rear wall (24) of the material feed container (14) and can be pressed there, by means of a pressure or tension device (62), against the edge of the openings of an interposed wear plate (26), the changeover mechanism (18) having a changeover lever (46) arranged on the outside of the rear wall (24) of the material feed container (14) above the conveying cylinders (10) and one end of which is rigidly connectable to an upper end of the pivoting pipe (16) and on an other end of which two oppositely actuatable drive cylinders (52), oriented generally transversely to the conveying cylinders (10) and to the conveying conduit (42) and supported on opposite sides at bearing points (56) fixed to the conveying cylinders, are articulated with mutually confronting ends (50) of their pistons (60) or piston rods, characterized in that the drive cylinders (52) are supported, at their bearing points (48, 56) located on the conveying cylinder side and at those located on the changeover lever side, in ball sockets (48, 56) by means of ball heads (50, 54), that the drive cylinders (52) form with one another in their actuating direction an obtuse angle open to the rear wall (24), and that the changeover lever (46) has a supporting arm (64) which projects on the conveying conduit side and on which an extension pips (42) connected on the conveying conduit side to the upper end of the pivoting pipe can be supported.

2. The slide valve device as claimed in claim 1, characterized in that the pivoting pipe (16) and the extension pipe (42) are connected releasibly to one another rigidly on a flange (40), while the extension pipe (42) projecting rectilinearly beyond the flange (40) in the direction of the conveying conduit and connected to the conveying conduit via the rotary pipe connection rests on the supporting arm (64, 66).

3. The slide valve device as claimed in Claim 1 or 2, characterized in that the supporting arm (64), with its free end preferably carrying a bearing shell, rests loosely against the extension pipe (42).

4. The slide valve device as claimed in one of Claims 1 to 3, characterized in that the supporting arm (64) is connected releasibly at its free end to the extension pipe (42).

5. The slide valve device as claimed in one of Claims 1 to 4, characterized in that the pivoting pipe (16) is connected releasibly to the changeover lever (46).

6. The slide valve device as claimed in one of Claims 2 to 5, characterized in that the flange (40), together with the pivoting pipe (16) and the extension pipe (42), is connected releasibly to the part of the changeover lever (46) having the supporting arm (62).

7. The slide valve device as claimed in one of Claims 1 to 6, characterized in that the obtuse angle formed between the axes of the drive cylinders (52) amounts to 177° to 140° according to the state of wear of the wear plate (26) and/or of the wear ring (28).

8. The slide valve device as claimed in one of Claims 1 to 7, characterized in that the wear ring (28) disposed on the end of the pivoting pipe consists of homogeneously wear-resistant cast or sintered material, preferably of wear-resistant cast steel.

9. The slide valve device as claimed in one of Claims 1 to 7, characterized in that the wear ring (28) and/or the wear plate (26) consists of a porous ceramic material, preferably of oxide ceramic, the pores of which are filled with a metal, preferably a light metal, such as aluminum.

10. The device as claimed in one of Claims 1 to 9, characterized in that the single-acting drive cylinders (52) equipped with a plunger piston (60) can be loaded alternately with pressure medium.

## Revendications

1. Distributeur à tiroir pour une pompe, comprenant deux cvlindres de refoulement (10) fonctionnant en exploitation symétrique pour le transport de matières épaisses amenées à la pompe par l'intermédiaire d'un réservoir de chargement de matières (14), un tube articulé (16) courbé sensiblement en C et s'engageant dans le réservoir de chargement de matières (14), dont l'extrémité supérieure est rattachée, par l'intermédiaire d'un raccord à tubes tournant, à une conduite de transport et montée de manière à pouvoir tourner au moyen d'un mécanisme de renversement (18) autour d'un axe sensiblement parallèle aux axes des cylindres de refoulement, de telle facon que son autre extrémité inférieure équipée d'une bague d'usure se raccorde alternativement aux ouvertures (22) des cylindres de refoulement (10) rattachés à la paroi arrière (24) du réservoir de chargement de matières (14), où elle peut être appliquée au moyen d'un dispositif de compression ou de serrage (62) contre le bord des ajours d'une plaque d'usure (26) intercalée, le mécanisme de renversement (18) comprenant un levier de changement de marche (46) disposé sur la face extérieure de la paroi arrière (24) du réservoir de chargement de matières (14), au-dessus des cylindres de refoulement (10), dont l'une des extrémités peut être solidarisée avec l'extrémité supérieure du tube articulé (16) et à l'autre extrémité duquel deux cylindres d'entraînement (52) orientés sensiblement transversalement par rapport aux cylindres de refoulement (10) et à la conduite de transport (42), s'appuyant dans des directions opposées sur des paliers (56) solidaires des cylindres de refoulement, et pouvant être actionnés en sens opposé, sont articulés avec les extrémités (50) de leurs pistons (60) ou tiges de piston tournées l'une vers l'autre, **caractérisé en ce** que les cylindres d'entraînement (52) reposent, à leurs points d'appui (48, 56) situés du côté des cylindres de refoulement et du côté du levier de changement de marche, avec des têtes sphériques (50, 54) dans des coussinets sphériques (48, 56), que les cylindres d'entraînement (52) renferment, dans leur direction de manoeuvre, un angle obtus ouvert en direction de la paroi arrière (24), et que le levier de changement de marche (46) comporte un bras de support (64) en saillie du côté de la conduite de transport, sur lequel peut prendre appui un tube de rallonge (42) raccordé du côté de la conduite de transport à l'extrémité supérieure du tube articulé.

2. Distributeur à tiroir selon la revendication 1, caractérisé en ce que le tube articulé (16) et le tube de rallonge (42) sont solidarisés de manière détachable avec une bride (40), le tube de rallonge (42) qui dépasse en ligne droite de la bride (40) en direction de la conduite de transport et est rattaché par le raccord à tubes tournant à la conduite de transport, reposant sur le bras de support (64, 66).

3. Distributeur à tiroir selon la revendication 1 ou 2, caractérisé en ce que le bras de support (64) est appliqué de manière lâche avec son extrémité portant de préférence une coquille de coussinet, contre le tube de rallonge (42).

4. Distributeur à tiroir selon l'une des revendications 1 à 3, caractérisé en ce que l'extrémité libre du bras de support (64) est couplée de manière amovible avec le tube de rallonge (42).

5. Distributeur à tiroir selon l'une des revendications 1 à 4, caractérisé en ce que le tube articulé (16) peut être monté de manière amovible sur le levier de changement de marche (46).

6. Distributeur à tiroir selon l'une des revendications 2 à 5, caractérisé en ce que la bride (40), conjointement avec le tube articulé (16) et le tube de rallonge (42), est rattachée de manière amovible à une partie du levier de changement de marche (46) comportant le bras de support (62).

7. Distributeur à tiroir selon l'une des revendications 1 à 6, caractérisé en ce que l'angle obtus renfermé entre les axes des cylindres d'entraînement (52) est compris, selon l'état d'usure de la plaque d'usure (26) et/ou de la bague d'usure (28), entre 177° et 140°.

8. Distributeur à tiroir selon l'une des revendications 1 à 7, caractérisé en ce que la bague d'usure (28) montée sur l'extrémité du tube articulé est constituée d'un matériau de fonte ou d'un matériau fritté homogène résistant à l'usure, de préférence d'un acier moulé résistant à l'usure.

9. Distributeur à tiroir selon l'une des revendications 1 à 7, caractérisé en ce que la bague d'usure (28) et/ou la plaque d'usure (26) sont constituees d'un matériau céramique poreux de préférence d'une céramique oxydée, dont les pores sont remplis d'un métal, de préférence d'un métal léger tel que l'aluminium.

10. Distributeur à tiroir selon l'une des revendications 1 à 9, caractérisé en ce que les cylindres d'entraînement (52) à effet simple équipés d'un piston plongeur (60) peuvent être alimentés alternativement en fluide sous pression.
